# EUROPÄISCHE PATENTSCHRIFT

(11) **EP 1 057 744 B1**
(45) Veröffentlichungstag und Bekanntmachung des Hinweises auf die Patenterteilung: **02.04.2003**
(21) Anmeldenummer: 99810482.2
(22) Anmeldetag: 02.06.1999
(51) Int. Cl.: B65D 75/36, B65D 75/58, B65D 75/32

(54) **Kindersichere Verpackung für Tabletten**
Child-resistant package for tablets
Emballage pour comprimés avec sécurité pour enfants

(43) Veröffentlichungstag der Anmeldung: 06.12.2000
(62) Teilanmeldung aus: 02011099.5
(73) Patentinhaber: Alcan Technology & Management AG, 8212 Neuhausen am Rheinfall (CH)
(72) Erfinder: Kancsar, Peter, 8037 Zürich (CH); Zellweger, Laurenz, 8005 Zürich (CH); Krohn, Michael, 8004 Zürich (CH); Schmauder, Claudia, 8005 Zürich (CH); Marti, Susanne, 8004 Zürich (CH)

(56) Entgegenhaltungen:
- WO-A-95/33800
- WO-A-96/03329
- US-A- 3 912 082
- US-A- 3 924 747
- US-A- 5 242 055
- US-A- 5 538 129
- US-A- 5 702 771
- US-A- 5 795 636

## Beschreibung

Die Erfindung betrifft eine kindersichere Verpackung nach dem Oberbegriff von Anspruch 1.

Die Gefährlichkeit einer unkontrollierten Medikamenteneinnahme ist unbestritten, wobei vor allem Kleinkinder insbesondere beim Herumliegenlassen von Medikamenten dieser potentiellen Gefahr verstärkt ausgesetzt sind.

Zur Verpackung von Tabletten und Kapseln haben sich vor allem Blisterverpackungen durchgesetzt. Weit verbreitet sind die sogenannten Durchdrückpackungen, bei der die Tablette aus einem Napf im Bodenteil der Verpackung durch eine Deckelfolie hindurchgedrückt wird. Bei anderen bekannten Blisterverpackungen wird eine Deckelfolie durch Abziehen (Peelen) entfernt. Noch andere Blisterverpackungen weisen eine Kerbe als Aufreisshilfe auf.

Heute bereits genutzte Möglichkeiten zur Erhöhung der Kindersicherheit der genannten Blisterverpackungen für Tabletten und Kapseln bestehen darin, das Öffnen durch Massnahmen zu erschweren, die einen erhöhten Kraftbedarf erfordern, wie z.B. stärkere Durchdrückfolien, erhöhte Klebkraft von Abziehfolien oder hoher Reisswiderstand bei Aufreisskerben.

Verpackungen, die nur mit erhöhtem Kraftaufwand geöffnet werden können, sind zwar kindersicher, können jedoch auch für Senioren ein Problem darstellen.

Eine kindersichere Verpackung der eingangs genannten Art ist aus der US-A-3 912 082 bekannt.

Der Erfindung liegt die Aufgabe zugrunde, eine kindersichere Verpakkung der eingangs genannten Art zu schaffen, die von Senioren ohne Schwierigkeiten geöffnet werden kann. Im wesentlichen geht es darum, eine Verpakkung so auszugestalten, dass zu deren Öffnung eine Kombinationsfähigkeit erforderlich ist, oder dass simultane oder komplexe Bewegungsabläufe durchgeführt werden müssen.

Zur erfindungsgemässen Lösung der Aufgabe führt eine Verpackung mit den Herkmalen von Anspruch 1.

Zur Erzielung einer höheren Stabilität der Verpackung kann die Blisterverpakkung in der Umverpackung zwischen einem Bodenteil und dem Zwischenteil angeordnet und der erste Haftkleber zwischen Bodenteil bzw. Blisterverpakkung und Zwischenteil angeordnet sein.

Der Napf der Blisterverpakkungragt bevorzugt von der durch den Bodenteil gebildeten Ebene nach aussen ab, wobei im einfachsten Fall der Napf der Blisterverpackung eine Öffnung im Bodenteil durchdringt. Besteht der Bodenteil aus einem verformbaren Werkstoff, kann aus diesem ebenfalls ein Napf herausgeformt und der Napf der Blisterverpackung im Napf des Bodenteils angeordnet sein.

Die Umverpackungen lassen sich besonders kostengünstig aus einem einzigen Zuschnitt herstellen.

Wenigstens zwei Verpackungen können zu Mehrportionenpackungen zusammengefasst sein, wobei die einzelnen Verpackungen zu einer Streifenpackung aneinandergereiht und vorzugsweise von der Streifenpackung entlang einer Schwächungslinie, vorzugsweise einer Perforationslinie, abtrennbar sind.

Zur Herstellung der erfindungsgemässen Verpackung können die heute zur Herstellung von Verpackungen bekannten starren, halbstarren und flexiblen Werkstoffe in Form von Blättern, Folien, Laminaten oder anderen Schichtstoffen einer Dicke von wenigen µm bis wenige mm, beispielsweise 8 µm bis 3 mm, verwendet werden. Beispiele für folienförmige Materialien sind Metallfolien wie beispielsweise Aluminiumfolien. Weitere Beispiele für folienförmige Materialien sind Papier, Halbkarton und Karton. Bedeutsam sind insbesondere auch kunststoffhaltige Folien, z.B. auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat. Die kunststoffhaltigen Folien können Monofolien aus Kunststoffen, Laminate aus zwei oder mehreren Kunststofffolien, Laminate aus Metall- und Kunststofffolien, Laminate aus Papieren und Kunststofffolien oder Laminate aus Papieren und Metall- und Kunststofffolien sein. Die einzelnen Schichten der folienförmigen Materialien können mittels Klebstoffen, Kaschierklebern, Haftvermittlem und/oder durch Extrusionsbeschichten, Coextrusion oder Kaschieren usw. aneinander festgelegt werden. Geeignete Kunststofffolien sind beispielsweise nicht orientierte oder axial oder biaxial orientierte Monofolien oder Laminate aus zwei oder mehreren nicht orientierten oder axial oder biaxial orientierten Folien aus Kunststoffen auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat Cyclo-Olfin-Copolymere (COC) und Polychlortrifluorethylene (PCTFE, Markenname ACLAR).

Für die Bodenteile von Blisterverpackungen eignen sich vor allem transparente Kunststoffe mit guten Umformeigenschaften wie Polyethylen, Polypropylen, Cyclo-Olefin-Copolymere, Polyvinylchlorid, Polyethylenterephthalat, Polyamid sowie aus den genannten Werkstoffen hergestellte Laminate, z.B. aus PVC und Polychlortrifluorethylen (PCTFE) oder PVC und PVDC (Polyvinyldichlorid). Für nicht transparente Blisterverpackungen werden beispielsweise Laminate aus einer beidseitig mit einer Kunststofffolie beplankten Aluminiumfolie mit dem beispielsweisen Aufbau Polyamid/Aluminium/PVC oder auch pigmentierte Kunststofffolien eingesetzt. Die Deckelfolie ist üblicherweise eine Aluminiumfolie einer beispielsweisen Dicke von 20µm, die lackiert und/oder mit einem Heisssiegellack beschichtet sein kann.
Alle vorstehend genannten folienförmigen Materialien wie Papier, Halbkarton, Karton und Kunststofffolien in der Form von Monofolien, Laminaten usw. können zumindest eine weitere kontinuierliche Schicht aus gesputterten oder aus dem Vakuum abgeschiedenen keramischen Materialien in einer Dicke von etwa 5 bis 500 nm (Nanometer) aufweisen, beispielsweise Al₂O₃ oder SiOₓ, wobei x eine Zahl zwischen 1.5 und 2 ist. Diese Schichten aus keramischen Materialien haben Barriereeigenschaften und verhindern die Diffusion von Gasen und Wasserdampf durch die Verpackung.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: einen Längsschnitt durch eine Blisterverpackung mit Umverpackung;
- - Fig. 2: eine Draufsicht auf die Umverpackung von Fig. 1 in Blickrichtung y;
- - Fig 3 - 5: einen Längsschnitt durch die Blisterverpackung mit Umverpakkung von Fig. 1 in aufeinanderfolgenden Öffnungspositionen;
- - Fig. 6: eine Draufsicht auf eine als Mehrportionenpackung ausgestaltete Blisterverpackung mit Umverpackung von Fig. 1.

Eine in den Fig. 1 bis 5 dargestellte Umverpakkung 10 für eine Blisterverpackung 12 von im wesentlichen streifenförmiger Gestalt ist mit einem Bodenteil 14 aus beispielsweise Karton, einem folienförmigen Zwischenteil 16 und einem ebenfalls folienförmigen Abdeckteil 18 - beide Folien beispielsweise aus Polyethylenterephthalat (PET) - ausgestattet. Die Blisterverpackung 12 - im gezeigten Beispiel eine Einportionenpackung für eine Tablette 20 - weist einen Bodenteil 22 aus beispielsweise Polyvinylchlorid (PVC) mit einem aus diesem herausgeformten Napf 24 zur Aufnahme der Tablette 20 und eine mit dem Bodenteil 22 versiegelte bzw. verklebte Deckelfolie 26 aus beispielsweise Aluminium auf. Der Napf 24 der Blisterverpackung 12 durchdringt eine dem Umfang des Napfes 24 angepasste Bodenöffnung 28 im Bodenteil 14 der Umverpackung 10 und ragt vom Bodenteil 14 nach aussen ab. Der Bodenteil 22 der Blisterverpackung 12 liegt dem Bodenteil 14 der Umverpackung 10 innenseitig an und ist mit diesem über einen Permanentkleber auf der Basis von beispielsweise Polyurethan zumindest partiell verklebt. Anstelle der Bodenöffnung 28 kann - sofern der Werkstoff dies erlaubt - aus dem Bodenteil 14 ebenfalls ein Napf herausgeformt sein, d.h. der Napf 24 der Blisterverpackung 12 würde in diesem Fall vom Napf im Bodenteil 14 aufgenommen.

Der Zwischenteil 16 ist mit dem Bodenteil 14 bzw. mit der Blisterverpackung 12 über einen ersten Haftkleber 30 verklebt. Der dem Zwischenteil 16 aufliegende Abdeckteil 18 ist über einen zweiten Haftkleber 32 mit dem Zwischenteil 16 verklebt und überragt den Zwischenteil 16 unter Bildung einer kleberfreien Aufreisslasche 34. An dem der Aufreisslasche 34 fernen Ende der Umverpackung 10 sind Bodenteil 14, Blisterverpackung 12, Zwischenteil 16 und Abdeckteil 18 miteinander permanent verklebt.

In der verschlossenen Umverpackung 10 weist der zweite Haftkleber 32 zwischen Abdeckteil 18 und Zwischenteil 16 eine geringere Klebkraft auf als der erste Haftkleber 30 zwischen Zwischenteil 16 und Bodenteil 14 bzw. Blisterverpackung 12. Der erste Haftkleber 30 ist beispielsweise ein Kleber auf der Basis von Polyacrylat, anderen klebenden Harzen oder ein Kleber mit einem Mikro-Verkapselungssystem. Der zweite Haftkleber 32 ist ein Reaktivkleber dessen Klebkraft beispielsweise in Sauerstoffatmosphäre ansteigt. Die Erhöhung der Klebkraft kann aber auch durch andere Faktoren wie Druck, Luftfeuchte usw. bewirkt werden.

Zur Entnahme der Tablette 20 wird zunächst der Abdeckteil 18 an seiner Aufreisslasche 34 ergriffen und durch eine in Pfeilrichtung A durchgeführte Öffnungsbewegung vom darunterliegenden Zwischenteil 16 getrennt. In dieser Position ist der zweite Haftkleber 32 frei der Umgebungsatmosphäre ausgesetzt, wodurch sich seine Klebkraft infolge der Reaktion mit Sauerstoff soweit erhöht, dass er die Klebkraft des ersten Haftklebers 30 übersteigt. In einem nächsten Schritt wird der Abdeckteil 18 mit dem reagierten zweiten Haftkleber 32 in Pfeilrichtung B auf den Zwischenteil 16 zurückgelegt und mit dem Zwischenteil über den reagierten zweiten Haftkleber 32 verbunden. Bei einer Variante mit Mikro-Verkapselungssystem muss die Aufreisslasche 34, z.B. durch Drücken oder Reiben zwischen Fingern, stark auf den Zwischenteil aufgepresst werden. In einem darauffolgenden Schritt wird die Aufreisslasche 34 des Abdeckteils 18 erneut ergriffen und durch eine in Pfeilrichtung C durchgeführte Öffnungsbewegung von der Unterlage weggezogen. Da die Klebkraft des reagierten zweiten Haftklebers 32 nunmehr grösser ist als die Klebkraft des ersten Haftklebers 30, erfolgt bei der Öffnungsbewegung in Pfeilrichtung C eine Trennung zwischen dem Zwischenteil 16 und dem Bodenteil 14 bzw. der Blisterverpackung 12. Bei diesem Vorgang wird die Deckelfolie 26 der Blisterverpackung 12 freigelegt. In dieser Offenstellung kann die Tablette 20 durch Fingerdruck auf den Napf 24 in Pfeilrichtung D durch die Deckelfolie 26 hindurchgestossen und ausgeworfen werden. Bei einer Variante wird die Deckelfolie 26 bei der Öffnungsbewegung in Pfeilrichtung C bereits von der Blisterverpackung 12 getrennt, so dass die Tablette 20 ohne Durchdrücken der Deckelfolie 26 entnommen werden kann.

Der Bodenteil 14, welcher der Stabilität der Umverpackung 10 dient, kann bei einer anderen, in der Zeichnung nicht dargestellten Ausführungsform entfallen. Hierbei kann der Abdeckteil 18 mit der Blisterverpackung 12 bzw. mit deren Bodenteil 22 einstückig verbunden sein und eine Schlaufe bilden, d.h. die Umverpackung besteht aus ein und demselben Material, z.B. aus der Blisterverpackung bzw. deren Bodenteil.

Fig. 6 zeigt eine streifenförmige Packung 40 mit sechs aneinandergereihten Einzelpackungen gemäss Fig. 1. Diese sind durch linienförmige Perforationen 42 voneinander abtrennbar. Die einzelnen Umverpackungen 10 können jedoch auch geöffnet werden ohne dass diese vom Packungsstreifen 40 abgetrennt werden müssen.

## Patentansprüche

1. Kindersichere Verpackung für Tabletten, Kapseln und dgl. pharmazeutische Produkte, mit einer Blisterverpackung (12) mit wenigstens einem mittels einer durchdrückbaren Deckelfolie (26) verschlossenen Napf (24) zur Aufnahme der Tabletten (20), wobei über der mit einer Umverpackung (10) ausgestatteten Blisterverpackung (12) ein Zwischenteil (16) angeordnet und der Zwischenteil (16) von einem Abdeckteil (18) überdeckt ist, wobei die Deckelfolie (26) der Blisterverpackung (12) gegen den Zwischenteil (16) gerichtet ist, wobei zwischen Blisterverpackung (12) und Zwischenteil (16) ein erster Haftkleber (30) und zwischen Zwischenteil (16) und Abdeckteil (18) ein zweiter Haftkleber (32) angeordnet ist, und wobei der zweite Haftkleber (32) in der geschlossenen Umverpackung (10) eine gegenüber dem ersten Haftkleber (30) geringere Klebkraft aufweist,
**dadurch gekennzeichnet, dass**
der zweite Haftkleber (32) nach Trennung des Abdeckteils (18) vom Zwischenteil (16) eine gegenüber dem ersten Haftkleber (30) höhere Klebkraft aufweist.

2. Verpackung nach Anspruch 1, **dadurch gekennzeichnet, dass** die Blisterverpackung (12) in der Umverpackung (10) zwischen einem Bodenteil (14) und dem Zwischenteil (16) angeordnet ist, und dass der erste Haftkleber (30) zwischen Bodenteil (14) bzw. Blisterverpackung (12) und Zwischenteil (16) angeordnet ist.

3. Verpackung nach Anspruch 2, **dadurch gekennzeichnet, dass** der Napf (24) der Blisterverpackung (12) von der durch den Bodenteil (14) gebildeten Ebene nach aussen abragt.

4. Verpackung nach Anspruch 3, **dadurch gekennzeichnet, dass** der Napf (24) der Blisterverpackung (12) eine Öffnung (28) im Bodenteil (14) durchdringt.

5. Verpackung nach Anspruch 3, **dadurch gekennzeichnet, dass** aus dem Bodenteil (14) ein Napf herausgeformt ist und der Napf (24) der Blisterverpakkung (12) im Napf des Bodenteils (14) angeordnet ist.

6. Verpackung nach einem der Ansprüche 1 bis 5, **dadurch gekennzeichnet, dass** die Umverpackung (10) aus einem einzigen Zuschnitt besteht.

7. Doppelpackung, **dadurch gekennzeichnet, dass** sie aus zwei spiegelsymmetrisch angeordneten Teilverpackungen nach einem der Ansprüche 1 bis 5 besteht.

8. Mehrportionenpackung aus wenigstens zwei Verpackungen nach einem der Ansprüche 1 bis 6, **dadurch gekennzeichnet, dass** die einzelnen Verpackungen zu einer Streifenpackung (40) aneinandergereiht und vorzugsweise von der Streifenpackung (40) entlang einer Schwächungslinie, insbesondere einer Perforationslinie (42), abtrennbar sind.

## Claims

1. Child-resistant package for tablets, capsules and similar pharmaceutical products, comprising a blister pack (12) with at least one cup (24) for receiving the tablets (20) closed by means of a press-through covering film (26), an intermediate part (16) being arranged above the blister pack (12) provided with an outer packaging (10) and the intermediate part (16) being covered by a cover part (18), the covering film (26) of the blister pack (12) being directed towards the intermediate part (16), a first pressure-sensitive adhesive (30) being arranged between the blister pack (12) and the intermediate part (16) and a second pressure-sensitive adhesive (32) being arranged between the intermediate part (16) and the cover part (18), and the second pressure-sensitive adhesive (32) having less adhesive strength than the first pressure-sensitive adhesive (30) in the closed outer packaging (10), **characterised in that** the second pressure-sensitive adhesive (32) has higher adhesive strength than the first pressure-sensitive adhesive (30) once the cover part (18) has been separated from the intermediate part (16).

2. Package according to claim 1, **characterised in that** the blister pack (12) is arranged between a bottom part (14) and the intermediate part (16) in the outer packaging (10) and that the first pressure-sensitive adhesive (30) is arranged between the bottom part (14) or the blister pack (12) and the intermediate part (16).

3. Package according to claim 2, **characterised in that** the cup (24) in the blister pack (12) projects outwardly from the plane formed by the bottom part (14).

4. Package according to claim 3, **characterised in that** the cup (24) in the blister pack (12) passes through an opening (28) in the bottom part (14).

5. Package according to claim 3, **characterised in that** a cup is formed in the bottom part (14) and the cup (24) in the blister pack (12) is arranged in the cup in the bottom part (14).

6. Package according to one of claims 1 to 5, **characterised in that** the outer packaging (10) consists of one single blank.

7. Double pack, **characterised in that** it consists of two partial packages according to one of claims 1 to 5 arranged in mirror symmetry.

8. Multi-pack consisting of at least two packages according to one of claims 1 to 6, **characterised in that** the individual packages are arranged in a row to form a strip pack (40) and can preferably be separated from the strip pack (40) along a weakening line, in particular a perforated line (42).

## Revendications

1. Emballage à sécurité enfants pour comprimés, capsules et produits pharmaceutiques analogues, avec un emballage «blister» (12) présentant au moins un godet (24) fermé au moyen d'un film de protection (26) libérable par enfoncement et destiné à recevoir les comprimés (20), un élément intermédiaire (16) étant disposé au-dessus de l'emballage « blister » (12) équipé d'un suremballage (10) et l'élément intermédiaire (16) étant recouvert par une partie de recouvrement (18), le film de protection (26) de l'emballage « blister » (12) étant orienté vers l'élément intermédiaire (16), un premier produit adhésif (30) étant disposé entre l'emballage «blister» (12) et l'élément intermédiaire (16) et un deuxième produit adhésif (32) étant disposé entre l'élément intermédiaire (16) et la partie de recouvrement (18), et le deuxième produit adhésif (32) présentant, dans le suremballage (10) fermé, une force de collage plus faible que le premier produit adhésif (30),
**caractérisé en ce que** le deuxième produit adhésif (32) présente, à la suite de la séparation de la partie de recouvrement (18) de l'élément intermédiaire (16), une force de collage plus élevée que le premier produit adhésif (30).

2. Emballage selon la revendication 1, **caractérisé en ce que** l'emballage « blister » (12) est disposé dans le suremballage (10) entre une partie de fond (14) et l'élément intermédiaire (16), et **en ce que** le premier produit adhésif (30) est disposé entre la partie de fond (14) ou encore l'emballage « blister » (12) et l'élément intermédiaire (16).

3. Emballage selon la revendication 2, **caractérisé en ce que** le godet (24) de l'emballage « blister » (12) dépasse du plan formé par la partie de fond (14) vers l'extérieur.

4. Emballage selon la revendication 3, **caractérisé en ce que** le godet (24) de l'emballage « blister » (12) traverse une ouverture (28) dans la partie de fond (14).

5. Emballage selon la revendication 3, **caractérisé en ce qu'**un godet est formé dans la partie de fond (14), et le godet (24) de l'emballage « blister » (12) est disposé dans le godet de la partie de fond (14).

6. Emballage selon l'une des revendications 1 à 5, **caractérisé en ce que** le suremballage (10) est constitué d'une seule pièce découpée.

7. Emballage double, **caractérisé en ce qu'**il est constitué de deux emballages partiels selon l'une des revendications 1 à 5, symétriquement disposés.

8. Emballage multiportions constitué d'au moins deux emballages selon l'une des revendications 1 à 6, **caractérisé en ce que** les emballages individuels sont reliés ensemble en un emballage (40) en bande continue, et peuvent être de préférence détachés de l'emballage (40) en bande continue le long d'une ligne d'affaiblissement, notamment d'une ligne de perforations (42).
